# EUROPÄISCHE PATENTSCHRIFT

(11) **EP 1 773 174 B1**
(45) Veröffentlichungstag und Bekanntmachung des Hinweises auf die Patenterteilung: **06.06.2012**
(21) Anmeldenummer: 05762987.5
(22) Anmeldetag: 20.07.2005
(51) Int. Cl.: A47L 15/50

(54) **GESCHIRRKORB ZUR VARIABLEN AUFNAHME VON GESCHIRRTEILEN**
CROCKERY BASKET FOR RECEIVING CROCKERY IN A VARIABLE MANNER
PANIER A VAISSELLE DESTINE A RECEVOIR DE LA VAISSELLE DE FAÇON FLEXIBLE

(30) Priorität: 23.07.2004 DE 102004035726
(43) Veröffentlichungstag der Anmeldung: 18.04.2007
(73) Patentinhaber: BSH Bosch und Siemens Hausgeräte GmbH, 81739 München (DE)
(72) Erfinder: MOSER, Hermann, 86450 Zusamzell (DE); SCHESSL, Bernd, 89407 Dillingen (DE); SCHÜTZ, Rainer, 73450 Neresheim (DE)
(86) Internationale Anmeldenummer: PCT/EP2005/053504
(87) Internationale Veröffentlichungsnummer: WO 2006/015932

(56) Entgegenhaltungen:
- EP-A- 0 797 949
- WO-A-01/87133
- DE-A1- 10 204 692
- GB-A- 1 393 054
- US-A- 3 752 322
- US-A- 5 158 185
- US-A- 5 601 195
- US-A1- 2001 045 401
- PATENT ABSTRACTS OF JAPAN Bd. 018, Nr. 582 (C-1270), 8. November 1994 (1994-11-08) -& JP 06 217921 A (TOSHIBA CORP; others: 01), 9. August 1994 (1994-08-09)

## Beschreibung

Die Erfindung betrifft einen Geschirrkorb zur Aufnahme von Geschirrteilen, insbesondere in einer Geschirrspülmaschine, mit einer rechenartigen Haltevorrichtung aus einer Mehrzahl an Stacheln, die zwischen verschiedenen Schwenklagen klappbar ist. Die Erfindung betrifft weiterhin eine Geschirrspülmaschine mit einem Geschirrkorb.

Geschirrkörbe zur Aufnahme von Geschirrteilen, wie Teller, Tassen, Gläser usw., zur Verwendung in Geschirrspülmaschinen, insbesondere Haushalt-Geschirrspülmaschinen, sind allgemein bekannt. Ziel bei der Gestaltung derartiger Geschirrkörbe ist es, dem Nutzer größtmögliche Flexibilität beim Einräumen des Geschirrkorbes zu bieten. So sollen unter optimaler Nutzung des zur Verfügung stehenden Raumes Geschirrteile unterschiedlicher Abmaße, z.B. Teller und Schüsseln unterschiedlicher Tiefe, bequem in einen Geschirrkorb eingeordnet werden können. Zur Herstellung dieser Flexibilität sind eine Reihe von Vorschlägen gemacht worden.

Aus der DE 88 11 474 U ist ein Geschirrkorb für eine Haushalt-Geschirrspülmaschine mit einer rechenartigen Vorhaltevorrichtung aus miteinander verbundenen Stacheln bekannt. Dabei ist die Haltevorrichtung um eine horizontale Achse zwischen verschiedenen Lagen schwenkbar gelagert. An die Haltevorrichtung sind senkrecht zur Schwenkachse und beidseitig zu einer Auflagefläche der Haltevorrichtung abstehende Teile angeformt, die als Geschirranschläge zur Sicherung von Tassen oder ähnlichen Kleinteilen gegen ein Abrutschen dienen. Das Verschwenken der Haltevorrichtung zwischen verschiedenen Lagen ermöglicht die gewünschte flexiblere Nutzung des Geschirrkorbes.

Aus der DE 198 57 104 A1 ist ein weiter entwickelter Geschirrkorb bekannt, bei dem die Stacheln einer zwischen verschiedenen Lagen schwenkbaren Haltevorrichtung an ihren unteren dem Geschirrkorb zugewandten Enden abgewinkelt ausgebildet sind. Dadurch können Geschirrteile, insbesondere Hohlkörper-Geschirrteile - mit im Vergleich zu Tellern größerer Tiefe - zusätzlich im Geschirrkorb aufgenommen werden. Die Aufnahmekapazität des Geschirrkorbes kann flexibler genutzt werden, ohne dass hierfür andere Vorrichtungen in den Geschirrkorb eingebaut oder bei Nichtbedarf wieder ausgebaut werden müssten.

Eine besonders hohe Flexibilität ergibt sich bei einer Variante, bei der von mehreren Stacheln einer Haltevorrichtung in einer Stachelreihe nur jeder zweite Stachel an seinen unteren Ende abgewinkelt ausgebildet ist, um als Anschlag das Halten breiterer Hohlkörper-Geschirrteile zu bewirken. Ein solches kann dann beim Flachlegen der Haltevorrichtung zwischen zwei Anschlägen gehalten werden, wobei der Abstand zwischen den zwei Anschlägen doppelt so groß ist im Vergleich zu der aufrecht gestellten Klappstachelreihe. Nachteil des beschriebenen Geschirrkorbs ist, dass keine ebene Fläche bereitgestellt werden kann.

Eine andere Lösung zur flexiblen Aufnahme von Geschirrteilen mit variierender Tiefe wird in der EP 0 729 725 A1 vorgeschlagen. Es handelt sich dabei um einen in einen Geschirrkorb einsetzbaren Einsatz mit einem Paar jeweils drehbarer Drahthalterungen, durch die der Geschirrhalter in verschiedene Konfigurationen versetzt werden kann. Die drehbaren Halteeinrichtungen sind in Längsrichtung gegeneinander versetzt an zwei parallel verlaufenden drehbaren Haltedrähten befestigt. Auf diese Weise sind die Stacheln in longitudinaler Richtung äquidistant zueinander angeordnet. Durch Verdrehen einer der beiden Halteeinrichtungen in eine "geöffnete" Position wird der Abstand zwischen zwei Stacheln des Geschirrhalters verdoppelt. Der Nachteil der in der EP 0 729 725 A1 beschriebenen Anordnung besteht darin, dass durch das Verschwenken einer oder beider Halteeinrichtungen die Stachelenden der verschwenkten Halteeinrichtung im Geschirrkorb senkrecht nach oben stehen und einen benachbart zu dem Geschirrhalter gelegenen Raum belegen. Dies hat zur Folge, dass eine nur ungenügende Flexibilität in dem Geschirrkorb erzielbar ist.

Bekannt sind auch Geschirrkörbe mit zumindest zwei Klappstachelreihen, die voneinander unabhängig zwischen verschiedenen Schwenklagen klappbar sind. Derartige Geschirrkörbe sind beispielweise in JP 06 217 921 A, US 5 158 185 A, US 3 752 322 A, US 5 601 195 A, US 2001/0045401 A1, DE 102 04 692 A1, EP 0 797 949 A2 und GB 1 393 054 A beschrieben.

Es ist Aufgabe der vorliegenden Erfindung, eine Möglichkeit anzugeben, mit der in einem Geschirrkorb zur Aufnahme einer Mehrzahl an unterschiedlichen Geschirrteilen, insbesondere in einer Geschirrspülmaschine, größtmögliche Flexibilität erzielt wird, wobei eine für den Nutzer optimale Handhabbarkeit ermöglicht werden soll. Insbesondere soll eine Möglichkeit geschaffen werden, die es erlaubt, Geschirrteile unterschiedlicher Tiefe unter optimaler Raumausnutzung anzuordnen.

Diese Aufgabe wird gemäß der Erfindung durch einen Geschirrkorb mit den Merkmalen des Patentanspruches 1 gelöst. Vorteilhafte Ausgestaltungen und Weiterbildungen der Erfindung sind in den abhängigen Ansprüchen wiedergegeben.

Ausgehend von einem Geschirrkorb mit einer rechenartigen Haltevorrichtung aus einer Mehrzahl an Stacheln, die zwischen verschiedenen Schwenklagen klappbar ist, ist gemäß dem Gegenstand der Erfindung die Haltevorrichtung aus zumindest zwei Klappstachelreihen gebildet, die voneinander unabhängig zwischen den verschiedenen Schwenklagen klappbar sind. In einer ersten Schwenklage sind die Stacheln beider Klappstachelreihen erfindungsgemäß in etwa vertikal aufgerichtet und in einer Reihe angeordnet, so dass zwischen zwei auf einer Längsachse liegenden Klappstacheln ein geringer Abstand zum Halten von flachen Geschirrteilen, z.B. Tellern, gebildet ist. In einer zweiten Schwenklage ist eine der Klappstachelreihen umgeklappt, so dass deren Stacheln in etwa waagerecht oberhalb der Drahtmatte des Geschirrkorbes zum Liegen kommen. Hierdurch wird durch die weiterhin in vertikaler bzw. erster Schwenklage verbleibenden Stacheln der anderen Klappstachelreihe ein größerer Abstand gebildet, der von der Anordnung der Stacheln der anderen Klappstachelreihe abhängt. In einer dritten Schwenklage sind beide Klappstachelreihen umgeklappt, so dass diese in etwa vertikaler Anordnung oberhalb der Drahtmatte des Geschirrkorbes zum Liegen kommen. Um Geschirrteile in bekannter Anordnung in dem Geschirrkorb gemäß der Erfindung haltern zu können, sind insgesamt zwei Haltevorrichtungen gemäß der oben beschriebenen Ausgestaltung notwendig.

Durch die erfindungsgemäße Aufteilung einer Haltevorrichtung in zwei Klappstachelreihen können Geschirrteile mit unterschiedlicher Tiefe, wie z.B. flache Teller, Suppenteller, Schalen und dergleichen, auf einfache und kostengünstige Weise in der Haltevorrichtung aufgenommen werden. Ist die Haltevorrichtung in die dritte Schwenklage gebracht, so ist eine im Wesentlichen ebene Fläche geschaffen, so dass der Geschirrkorb zur Aufnahme von Töpfen, Pfannen oder großen Geschirrteilen genutzt werden kann. Das Umklappen der Klappstachelreihen verhindert dabei zuverlässig im Vergleich mit einer unbeweglichen Anordnung ein Verbiegen einzelner Stacheln. Ein großer Vorteil von zumindest zwei Klappstachelreihen in einer Haltevorrichtung besteht darin, dass trotz einer hohen Flexibilität keine Vorrichtung in den Geschirrkorb eingebaut und bei Nichtbedarf wieder ausgebaut werden muss.

Vorzugsweise weist jede Klappstachelreihe eine eigene Drehachse auf. Gemäß einer Ausgestaltung sind die Drehachsen der Klappstachelreihen in vertikaler Richtung zueinander versetzt. Besonders vorteilhaft ist es dabei, wenn die Drehachse einer der Klappstachelreihen oberhalb der Drahtmatte des Geschirrkorbes und die Drehachse der anderen Klappstachelreihe unterhalb der Drahtmatte des Geschirrkorbes angeordnet ist. Dies ermöglicht beim Umklappen der Klappstachelreihen in die dritte Schwenklage eine besonders ebene Fläche im Boden des Geschirrkorbes.

Eine besonders einfache mechanische Ausgestaltung der Haltevorrichtung ergibt sich dann, wenn die Drehachsen der Klappstachelreihen in horizontaler Richtung zueinander versetzt sind.

Gemäß einer weiteren Ausgestaltung ist die Haltevorrichtung, bestehend aus den zumindest zwei Klappstachelreihen, an zumindest einer eine Seitenwand des Geschirrkorbes definierenden Seitenstrebe gelagert. Die Lagerung der Haltevorrichtung kann durch entsprechende Ausgestaltung der Seitenwand des Geschirrkorbes übernommen werden. Besonders vorteilhaft ist es, wenn als Träger bzw. Lager für jede Haltevorrichtung eine Lagerplatte vorgesehen ist, die lösbar mit der Seitenwand des Geschirrkorbes verbunden ist. Die Lagerplatte bzw. die Lagerplatten werden bevorzugt aus einem Kunststoff gefertigt, da sich die gewünschte Form in einfacher Weise mittels eines Spritzvorganges erzielen lässt.

Die Trägerplatte weist in einer Ausgestaltung eine der Anzahl der Klappstachelreihen entsprechende Anzahl an in einer jeweiligen Drehachse liegenden Lagerbuchsen auf, die an der Trägerplatte angeformt sind und zur Aufnahme von in der Drehachse liegenden Lagerzapfen dienen. Die Trägerplatte weist vorzugsweise weiterhin zumindest ein Anschlagmittel auf, das bzw. die für Teile einer Klappstachelreihe Anschläge zur Begrenzung der Schwenkwinkel bilden. Dabei wird es bevorzugt, wenn das oder die Anschlagmittel ebenfalls an der Trägerplatte angeformt sind oder kraft- und formschlüssig mit dieser verbunden sind.

Vorzugsweise ist als Anschlagmittel in der Trägerplatte jeweils eine Rastnase für jede Klappstachelreihe vorgesehen, die eine sichere und feste Fixierung der jeweiligen Klappstachelreihe in einer ersten Schwenklage gewährleistet, in der die Stacheln jeder Klappstachelreihe im Wesentlichen vertikal ausgerichtet sind. Weitere Rastnasen können dazu dienen, die Klappstachelreihen auch in einer der weiteren Schwenklagen zu fixieren oder zumindest einen Anschlag zu definieren, so dass ein weiteres Verschwenken nicht mehr möglich ist.

Gemäß einer weiteren vorteilhaften Ausgestaltung weisen die Stacheln einer Klappstachelreihe eine Kröpfung auf, so dass die Stacheln sämtlicher Klappstachelreihen in der ersten Schwenklage, in der diese im Wesentlichen senkrecht nach oben stehen, längs der Drehachse in einer Linie und Ausrichtung zum Liegen kommen. Die Kröpfung ist dabei derart bemessen, dass sie die Abstände der jeweiligen Drehachsen der Klappstachelreihen berücksichtigt.

Es ist weiter bevorzugt, wenn die Stacheln jeder der Klappstachelreihen jeweils regelmäßig zueinander beabstandet sind und die Stacheln jeweiliger Klappstachelreihen alternierend mit gleichem Abstand zueinander angeordnet sind. Weist eine Halteeinrichtung genau zwei Klappstachelreihen auf, so kann in der zweiten Schwenklage gegenüber der ersten Schwenklage der Abstand zwischen zwei aufeinander folgenden Stacheln verdoppelt werden. In der ersten Schwenklage hingegen ergibt sich eine gleichmäßige Teilung über die gesamte Länge der Haltevorrichtung.

In einer weiteren vorteilhaften Ausgestaltung ist vorgesehen, dass jede Haltevorrichtung einer Lagerplatte zugeordnet ist, um die Klappstachelreihen der Haltevorrichtung zu haltern und die Schwenkwinkel zu begrenzen.

Gemäß einer speziellen Ausgestaltung kann die Haltevorrichtung über die Innenlänge des Geschirrkorbes ausgebildet sein. Denkbar ist auch, dass die Haltevorrichtung über die Innenlänge in eine erste und eine zweite Haltevorrichtung mit jeweils zumindest zwei Klappstachelreihen aufgeteilt ist, die voneinander unabhängig zwischen den verschiedenen Schwenklagen klappbar sind. Die Teilung der Haltevorrichtung, vorzugsweise in der Mitte des Geschirrkorbes, ermöglicht eine noch größere Flexibilität beim Einordnen der Geschinteile. Während z.B. die Haltevorrichtungen im vorderen Bereich des Geschirrkorbes in die dritte Schwenklage verbracht werden können, um in der nunmehr geschaffenen, im Wesentlichen ebenen Fläche z.B. kleine Töpfe unterzubringen, können im hinteren Teil die Klappstachelreihen der Haltevorrichtung in der ersten Schwenklage verbleiben, um eine Vielzahl an kleinen, flachen Tellern einzufüllen.

Der erfindungsgemäße Geschirrkorb kann sowohl als Unterkorb oder auch als Oberkorb in einer Geschirrspülmaschine angeordnet sein.

Eine Geschirrspülmaschine, insbesondere eine Haushalts-Geschirrspülmaschine, mit einem Geschirrkorb der oben beschriebenen Art bietet die Möglichkeit einer flexiblen Aufnahme von Geschirrteilen, entweder für eine Vielzahl an flachen Geschirrteilen oder einer geringeren Zahl an tieferen Geschirrteilen oder durch Bereitstellen einer ebenen Fläche für besonders große, bauchige Geschirrteile.

Weitere Vorteile, Zweckmäßigkeiten und Ausgestaltungen der Erfindung werden nachfolgend anhand der Figuren näher beschrieben. s zeigen:
- Figur 1: einen Ausschnitt eines Geschirrkorbes in einer Perspektivansicht mit zwei Halteeinrichtungen, die jeweils zwei Klappstachelreihen umfassen, wobei die Klappstachelreihen jeweils aufgerichtet sind zur Aufnahme einer Vielzahl an Geschirrteilen mit geringer Tiefe,
- Figur 2: einen anderen Ausschnitt eines Geschirrkorbes in einer Perspektivansicht mit zwei Halteeinrichtungen, die jeweils zwei Klappstachelreihen umfassen, wobei aus der Figur die Handhabung der Klappstachelreihen ersichtlich ist,
- Figur 3: eine vergrößerte Ansicht des Geschirrkorbes aus der Figur 2, aus der die Lagerung der Klappstachelreihen einer Halteeinrichtung an jeweils einer Trägerplatte hervorgeht,
- Figur 4: die Anordnung und Ausgestaltung der Klappstachelreihen zueinander in einer Seitenansicht, und
- Figur 5: eine Trägerplatte zur Halterung der Klappstachelreihen einer Halteeinrichtung.

In den nachfolgenden Figuren sind gleiche Bestandteile mit gleichen Bezugszeichen dargestellt. Die in den Figuren dargestellten Bauteile entsprechen nicht ihrer realen Größe und sind lediglich zum Zwecke einer besseren Erklärung vergrößert oder verkleinert dargestellt.

Anhand der Figuren 1 bis 4 wird nachfolgend eine bevorzugte Ausführungsform eines erfindungsgemäßen Geschirrkorbs beschrieben.

Figur 1 zeigt einen Ausschnitt eines erfindungsgemäßen Geschirrkorbes 1 in einer Perspektivansicht. Es sind zwei Halteeinrichtungen 2 dargestellt, die beispielhaft jeweils zwei Klappstachelreihen 4a,4b aufweisen. Jede Klappstachelreihe 4a hat äquidistant zueinander angeordnete Stacheln 3a, die einen geraden Verlauf aufweisen und an einem Drahtteil 5a befestigt sind. Die Befestigung kann beliebig erfolgen. Jede der Klappstachelreihen 4b weist eine Mehrzahl an äquidistant zueinander angeordneten Stacheln 3b auf, die an einem Drahtteil 5b befestigt sind.

Um die in Figur 1 gezeigte erste Schwenklage, in der die Klappstachelreihen 4a,4b jeder Halteeinrichtung 2 aufgerichtet, d.h. in etwa senkrecht zum Boden des Geschirrkorbes angeordnet sind, erzielen zu können, weisen die Stacheln 3b jeder Klappstachelreihe 4b eine Kröpfung 16 auf. Gemäß dem vorliegenden Ausführungsbeispiel verläuft die Drehachse der Klappstachelreihe 4a oberhalb einer Drahtmatte 6 des Geschirrkorbs, während die Drehachse der anderen Klappstachelreihe 4b unterhalb der Drahtmatte 6 des Geschirrkorbes 1 angeordnet ist. Dies ermöglicht in Verbindung mit der Kröpfung der Stacheln 3b eine besonders ebene Fläche des Geschirrkorbes, wenn die Klappstachelreihen in ihre horizontale Position verbracht sind.

Die Stacheln 3a der Klappstachelreihe 4a sind in dem gleichen Abstand zueinander wie die Stacheln 3b einer Klappstachelreihe 4b angeordnet. Die Klappstachelreihen 4a,4b sind derart zueinander ausgerichtet, dass in der ersten Schwenklage beider Klappstachelreihen 4a,4b zwischen jeweiligen benachbarten Stacheln ein gleicher Abstand erzielt ist. In dieser Position ist der Geschirrkorb zur Aufnahme einer Vielzahl an flachen Geschirrteilen eingerichtet.

Eine besonders große Flexibilität beim Beladen des Geschirrkorbes ergibt sich dadurch, dass jede der Klappstachelreihen 4a,4b jeder der Halteeinrichtungen 2 getrennt voneinander umgelegt werden kann. Dies geht aus den Figuren 2 und 3 besser hervor, wobei Figur 3 eine vergrößerte Ansicht des Geschirrkorbes der Figur 2 darstellt, so dass die Lagerung der Klappstachelreihen an Trägerplatten 10 besser hervorgeht. Während in den Figuren 2 und 3 die auf der linken Betrachterseite gelegenen Klappstachelreihen 4a,4b in eine dritte Schwenklage gebracht sind, in der beide Klappstachelreihen umgeklappt sind und damit auf der Drahtmatte 6 (dem Boden des Geschirrkorbes 1) zum Liegen kommen, ist bei der auf der rechten Betrachterseite gelegenen Haltevorrichtung lediglich die Klappstachelreihe 4b auf den Boden des Geschirrkorbes geklappt, während die Klappstachelreihe 4a weiterhin in ihrer aufgerichteten Position verbleibt.

Durch das vollständige Umlegen der Klappstachelreihen wird eine im wesentlichen ebene Fläche in dem Geschirrkorb 1 geschaffen, so dass dieser beispielsweise zur Aufnahme sperriger Geschirrteile geeignet ist. Durch das Umklappen lediglich einer Klappstachelreihe wird der Abstand zwischen zwei Stacheln der noch aufgerichteten Klappstachelreihe im vorliegenden Ausführungsbeispiel verdoppelt, so dass z.B. Gläser oder Geschirrteile mit einer im Vergleich größeren Tiefe aufgenommen werden können.

Das separate Umklappen der Klappstachelreihen einer Haltevorrichtung bedingt eine besondere Geometrie der Klappstachelreihen sowie eine spezielle Lagerung. Die Teilung einer Haltevorrichtung wird durch zwei voneinander getrennte Drehachsen für jede der Klappstachelreihen, zwei gesonderte Lagerstellen sowie Mittel zum Halten der verschiedenen Stachelpositionen für eine Klappstachelreihe bewerkstelligt. Die Halterung der Klappstachelreihen erfolgt mittels der Trägerplatte 10. Für jede Haltevorrichtung 2 ist dabei eine Trägerplatte 10 vorgesehen. Die Trägerplatte 10 besteht vorzugsweise aus einem Kunststoffmaterial und ist lösbar mit dem Geschirrkorb 1 verbunden. Genauer sind die Trägerplatten 10 jeweils mit einer Seitenwand 7 des Geschirrkorbes 1 verbunden und stützen sich an einer oder mehreren Seitenstreben 8 des Geschirrkorbes ab.

Eine beispielhafte Ausgestaltung einer Trägerplatte 10 ist in Figur 5 dargestellt. Jede Trägerplatte weist zwei horizontal und vertikal voneinander beabstandete Lagerbuchsen 11a,11b auf, in die entsprechende Lagerzapfen der Klappstachelreihen eingreifen. Die Lagerzapfen liegen dabei in einer Linie mit den jeweiligen Drehachsen der Klappstachelreihen, die durch die Drahtteile 5a,5b einer jeweiligen Klappstachelreihe 4a,4b gebildet sind. Die konstruktive Ausgestaltung der Lagerbuchsen 11a,11b kann prinzipiell beliebig sein. Die Lagerbuchse 11a weist beispielsweise einen segmentartige Ausschnitt auf, durch den der Lagerzapfen einer Klappstachelreihe eingeführt werden kann. Nach dem "Eindrücken" des Lagerzapfens ist die Klappstachelreihe drehbar in der Lagerbuchse 11a gelagert. Die Lagerbuchse 11b benötigt zur Halterung der Klappstachelreihe ein weiteres Bauteil, das in Figur 5 nicht dargestellt ist, und das in die Aussparung 18 eingepresst wird, um die Halterung der Klappstachelreihe in der Lagerbuchse 11 b zu bewirken.

Um die Stacheln 3a,3b der Klappstachelreihen 4a,4b in der ersten Schwenklage in einer Reihe, gleich zueinander ausgerichtet, anordnen zu können, weisen die Stacheln 3b der Klappstachelreihen 4b eine Kröpfung 16 auf, um die unterschiedliche Positionierung der Drehachsen ausgleichen zu können. Dies geht am besten aus der Seitenansicht der Figur 4 hervor, in der die Anordnung und Ausgestaltung der Klappstachelreihen zueinander und zu der Trägerplatte dargestellt ist.

Um die Klappstachelreihen in ihrer senkrechten oder horizontalen Position zu fixieren, weist jede der Trägerplatten 10 eine Mehrzahl an Anschlagmitteln 13 auf. Die Anschlagmittel 13 sind einerseits in Form einer Rastnase 15a für die Klappstachelreihe 4a sowie einer Rastnase 15b für die Klappstachelreihe 4b ausgebildet. Weiterhin ist an der Rastnase 15b ein Anschlag 14 angeformt. Der Anschlag 14 ist dabei der Klappstachelreihe 4a zugeordnet. Aus den Figuren 1 und 4 ist am besten ersichtlich, dass jedes der Drahtteile 5a,5b jeder Klappstachelreihe 4a,4b ein Halteteil 17a,17b aufweist, das an dem Drahtteil 5a,5b befestigt ist. In der ersten Schwenklage rastet das Halteteil 17a in der Rastnase 15a ein, so dass die Klappstachelreihe 4a gegen ein versehentliches Verschwenken gesichert ist. In entsprechender Weise rastet das Halteteil 17b in die Rastnase 15b ein, wodurch die Klappstachelreihe 4b ebenfalls gegen ein unbeabsichtigtes Verschwenken gesichert ist.

Das Verdrehen einer Klappstachelreihe erfolgt über ein Betätigen einer der Stacheln einer Klappstachelreihe. Nach dem Überwinden des Widerstandes, der durch die entsprechend geformten Rastnasen 15a,15b erzeugt wird, kann jede der Klappstachelreihen 4a,4b in eine horizontale Lage verschwenkt werden. Die Stacheln 3b einer Klappstachelreihe 4b kommen dabei entweder auf dem Drahtteil 5a der benachbarten Haltevorrichtung oder einer Drahtstrebe der Drahtmatte 6 zum Liegen, so dass für das Halteteil 17b kein separater Anschlag in der Trägerplatte 10 ausgebildet werden muss. Hingegen ist für die Klappstachelreihe 4a, insbesondere für die in der Figur rechts angeordneten Haltevorrichtung, keine solche Auflage verfügbar, weswegen das Halteteil 17a in der horizontalen Ausrichtung der Klappstachelreihe 4a an dem Anschlag 14 aufliegt. Die Halterung der Klappstachelreihe 4a erfolgt somit nicht über Teile des Geschirrkorbes 1, sondern über den Anschlag 14. Dies geht besonders gut aus der Darstellung der Figur 3 hervor.

Während die Trägerplatte 10 in Figur 5 lediglich über einen Anschlag 14 verfügt, an dem sich das Halteteil 17a abstützen kann, sind die Trägerplatten gemäß den Ausführungsbeispielen der Figuren 1 bis 3 derart ausgebildet, dass das Halteteil 17a auch in der horizontalen Schwenklage in einer Rastnase einrastet. Die Ausgestaltung liegt dabei im Belieben des Fachmannes. Die Anschlagmittel 13 zum Fixieren der Klappstachelreihe 4b müssen dabei auch nicht auf der dem Inneren des Geschirrkorbes zugewandten Seite angeordnet sein, sondern können stattdessen auch auf der der Außenseite zugewandten Seite realisiert sein.

In den in den Figuren dargestellten Ausführungsbeispielen weist jede Haltevorrichtung zwei Klappstachelreihen mit jeweils äquidistant zueinander beabstandeten Stacheln auf. Denkbar ist natürlich auch, dass eine Haltevorrichtung mehr als die zwei dargestellten Klappstachelreihen aufweist. Für jede Klappstachelreihe ist dann, wie dies in den Beispielen beschrieben wurde, eine eigene Drehachse vorgesehen.

Wie aus der Figur 2 hervorgeht, ist gemäß dem beschriebenen Ausführungsbeispiel die Haltevorrichtung derart ausgestaltet, dass sie über die gesamte Innenbreite des Geschirrkorbes verläuft. Denkbar wäre auch, die parallel verlaufenden Haltevorrichtungen, z.B. in der Mitte, zu teilen, so dass insgesamt über die Innenbreite des Geschirrkorbes vier voneinander unabhängige Haltevorrichtungen angeordnet sind. Jede der Haltevorrichtungen könnte dann gemäß der obigen Beschreibung mehrere Klappstachelreihen umfassen. Bei der Konstruktion wäre zu berücksichtigen, dass für jede der Haltevorrichtungen eine Trägerplatte zur Halterung und Führung der Klappstachelreihen vorgesehen werden muss.

Die Erfindung weist den Vorteil auf, dass für Teller unterschiedlicher Tiefe und Geschinteile mit ungünstiger Geometrie durch Wegklappen von Klappstachelreihen weitere, flexible Stellmöglichkeiten geschaffen werden. Durch Betätigen einer oder mehrerer Klappstachelreihen können enge oder weite Stellplätze geschaffen werden. Durch Umklappen sämtlicher Klappstachelreihen wird ein Geschirrkorb mit einer im Wesentlichen ebenen Fläche, z.B. für Töpfe und Pfannen, geschaffen. Die Betätigung der Klappstachelreihen kann ohne zusätzliche Betätigungselemente erfolgen, wodurch der in einem Geschirrkorb zur Verfügung stehende Platz optimal ausgenutzt wird. Die Bedienung für einen Nutzer bleibt einfach, da die Haltevorrichtung bzw. die Klappstacheln im Geschirrkorb verbleiben und für keine Anwendungssituation aus dem Geschirrkorb entnommen werden müssen.

### Bezugszeichenliste

- 1: Geschirrkorb
- 2: Haltevorrichtung
- 3a, 3b: Stacheln
- 4a, 4b: Klappstachelreihe
- 5a, 5b: Drahtteil
- 6: Drahtmatte
- 7: Seitenwand
- 8: Seitestrebe
- 9: Drahtstrebe
- 10: Lagerplatte
- 11a, 11b: Lagerbuchse
- 12a, 12b: Lagerzapfen
- 13: Ablagemittel
- 14: Anschlag
- 15a, 15b: Rastnase
- 16: Kröpfung
- 17a, 17b: Halteteil
- 18: Aussparung

## Patentansprüche

1. Geschirrkorb (1) zur Aufnahme einer Mehrzahl an unterschiedlichen Geschirrteilen, insbesondere in einer Geschirrspülmaschine, mit einer rechenartigen Haltevorrichtung (2) aus einer Mehrzahl an Stacheln (3a, 3b), die zwischen verschiedenen Schwenklagen klappbar ist, wobei die Haltevorrichtung (2) aus zumindest zwei Klappstachelreihen (4a,4b) gebildet ist, die voneinander unabhängig zwischen den verschiedenen Schwenklagen klappbar sind, **dadurch gekennzeichnet, dass** die Stacheln (3a, 3b) beider Klappstachelreihen (4a,4b) in einer ersten Schwenklage in etwa vertikal aufgerichtet und in einer Reihe angeordnet sind, so dass zwischen zwei auf einer Längsachse liegenden Klappstacheln (3a, 3b) ein geringer Abstand gebildet ist, und dass in einer zweiten Schwenklage eine der Klappstachelreihen (4b) umgeklappt ist, so dass deren Stacheln (3b) in etwa waagrecht oberhalb einer Drahtmatte (6) des Geschirrkorbes (1) zu liegen kommen, wodurch durch die weiterhin in vertikal aufgerichteter Lage verbleibenden Stacheln (3a) der anderen Klappstachelreihe (4a) ein größerer Abstand gebildet ist, der von der Anordnung der Stacheln (3a) der anderen Klappstachelreihe (4a) abhängt.

2. Geschirrkorb (1) nach Anspruch 1, **dadurch gekennzeichnet, dass** jede Klappstachelreihe (4a,4b) eine eigene Drehachse aufweist.

3. Geschirrkorb (1) nach Anspruch 2, **dadurch gekennzeichnet, dass** die Drehachsen (5a,5b) der Klappstachelreihen (4a,4b) in vertikaler Richtung zueinander versetzt sind.

4. Geschirrkorb (1) nach Anspruch 3, **dadurch gekennzeichnet, dass** die Drehachse einer der Klappstachelreihen (4a,4b) oberhalb einer Drahtmatte (6) des Geschirrkorbs (1) und die Drehachse der anderen Klappstachelreihe (4a,4b) unterhalb der Drahtmatte (6) des Geschirrkorbs (1) angeordnet ist.

5. Geschirrkorb (1) nach einem der vorhergehenden Ansprüche, **dadurch gekennzeichnet, dass** die Drehachsen der Klappstachelreihen (4a,4b) in horizontaler Richtung zueinander versetzt sind.

6. Geschirrkorb (1) nach einem der vorhergehenden Ansprüche, **dadurch gekennzeichnet, dass** die Haltevorrichtung (2) bzw. die Klappstachelreihen (4a,4b) an zumindest einer eine Seitenwand (7) des Geschirrkorbs definierende Seitenstrebe (8) gelagert ist.

7. Geschirrkorb (1) nach Anspruch 6, **dadurch gekennzeichnet, dass** als Träger der Lager für jede Haltevorrichtung (2) eine Lagerplatte (10) vorgesehen ist, die lösbar mit der Seitenwand des Geschirrkorbs (1) verbunden ist.

8. Geschirrkorb nach Anspruch 6 oder 7, **dadurch gekennzeichnet, dass** die Trägerplatte (10) eine der Anzahl der Klappstachelreihen (4a,4b) entsprechende Anzahl an in einer jeweiligen Drehachse liegende Lagerbuchsen (11a,11b) aufweist, die an der Trägerplatte angeformt sind und zur Aufnahme von in der Drehachse liegenden Lagerzapfen dienen.

9. Geschirrkorb (1) nach einem der Ansprüche 6 bis 8, **dadurch gekennzeichnet, dass** die Trägerplatte (10) zumindest ein Anschlagmittel (13) aufweist, der bzw. die für Teile einer Klappstachelreihe (4a,4b) Anschläge zur Begrenzung der Schwenkwinkel bilden.

10. Geschirrkorb (1) nach Anspruch 9, **dadurch gekennzeichnet, dass** in der Trägerplatte (10) jeweils eine Rastnase (15a,15b) für jede Klappstachelreihe (4a,4b) vorgesehen ist, die eine Fixierung der Klappstachelreihen (4a,4b) in einer ersten Schwenklage gewährleistet, in der die Stacheln jeder Klappstachelreihe (4a,4b) im Wesentlichen vertikal ausgerichtet sind.

11. Geschirrkorb (1) nach einem der vorhergehenden Ansprüche, **dadurch gekennzeichnet, dass** die Stacheln (2) einer Klappstachelreihe (4a,4b) eine Kröpfung (16) aufweisen, so dass die Stacheln sämtlicher Klappstachelreihen (4a,4b) in der ersten Schwenklage längs der Drehachse in einer Linie und Ausrichtung zum Liegen kommen.

12. Geschirrkorb (1) nach einem der vorhergehenden Ansprüche, **dadurch gekennzeichnet, dass** die Stacheln (3a3b) jeder der Klappstachelreihen (4a,4b) jeweils regelmäßig zu einander beabstandet sind und die Stacheln (3a,3b) jeweiliger Klappstachelreihen alternierend mit gleichem Abstand zueinander angeordnet sind.

13. Geschirrkorb (1) nach einem der vorhergehenden Ansprüche, **dadurch gekennzeichnet, dass** jeder Haltevorrichtung (2) eine Lagerplatte (10) zugeordnet ist, um die Klappstachelreihen (4a,4b) der Haltevorrichtung (2) zu halten und die Schwenkwinkel zu begrenzen.

14. Geschirrkorb (1) nach einem der vorhergehenden Ansprüche, **dadurch gekennzeichnet, dass** die Haltevorrichtung (2) über die Innenlänge des Geschirrkorbs (1) ausgebildet ist.

15. Geschirrkorb (1) nach einem der Ansprüche 1 bis 13, **dadurch gekennzeichnet, dass** die Haltevorrichtung (2) über die Innenlänge in eine erste und eine zweite Haltevorrichtung (2) mit jeweils zumindest zwei Klappstachelreihen (4a,4b) aufgeteilt ist, die voneinander unabhängig zwischen den verschiedenen Schwenklagen klappbar sind.

16. Geschirrkorb (1) nach einem der vorhergehenden Ansprüche, **dadurch gekennzeichnet, dass** der Geschirrkorb (1) als Unterkorb in einer Geschirrspülmaschine angeordnet ist.

17. Geschirrkorb (1) nach einem der vorhergehenden Ansprüche, **dadurch gekennzeichnet, dass** der Geschirrkorb (1) als Oberkorb in einer Geschirrspülmaschine angeordnet ist.

18. Geschirrspülmaschine, insbesondere Haushalts-Geschirrspülmaschine, mit einem Geschirrkorb (1) nach einem der vorhergehenden Ansprüche.

## Claims

1. Dishes basket (1) for reception of a plurality of different dishes, particularly in a dishwasher, with a rake-like holding device (2) consisting of a plurality of prongs (3a, 3b) pivotable between different pivot positions, wherein the holding device (2) is formed from at least two folding prong rows (4a, 4b) pivotable independently of one another between the different pivot positions, **characterised in that** the prongs (3a, 3b) of the two folding prong rows (4a, 4b) are in a first pivot position erected approximately vertically and arranged in a row so that a small spacing is formed between two pivot prongs (3a, 3b) lying on a longitudinal axis, and that in a second pivot position one of the folding prong rows (4b) is pivoted over so that the prongs (3b) thereof come to lie approximately horizontally above a wire mat (6) of the dishes basket (1), whereby due to the prongs (3a), which still remain in vertically erected position, of the other folding prong row (4a) a larger spacing is formed which depends on the arrangement of the prongs (3a) of the other folding prong row (4a).

2. Dishes basket (1) according to claim 1, **characterised in that** each folding prong row (4a, 4b) has an individual axis of rotation.

3. Dishes basket (1) according to claim 2, **characterised in that** the axes (5a, 5b) of rotation of the folding prong rows (4a, 4b) are offset relative to one another in vertical direction.

4. Dishes basket (1) according to claim 3, **characterised in that** the axis of rotation of one of the folding prong rows (4a, 4b) is arranged above a wire mat (6) of the dishes basket (1) and the axis of rotation of the other folding prong row (4a, 4b) is arranged below the wire mat (6) of the dishes basket (1).

5. Dishes basket (1) according to any one of the preceding claims, **characterised in that** the axes of rotation of the folding prong rows (4a, 4b) are offset relative to one another in horizontal direction.

6. Dishes basket (1) according to any one of the preceding claims, **characterised in that** the holding device (2) or the folding prong rows (4a, 4b) is or are mounted at at least one side strut (8) defining a side wall (7) of the dishes basket.

7. Dishes basket (1) according to claim 6, **characterised in that** a bearing plate (10) detachably connected with the side wall of the dishes basket (1) is provided as support of the bearing for each holding device (2).

8. Dishes basket (1) according to claim 6 or 7, **characterised in that** the support plate (10) comprises a plurality, which corresponds with the plurality of folding prong rows (4a, 4b), of bearing bushes (11 a, 11 b) which lie in a respective axis of rotation and which are formed on the support plate and serve for reception of bearing pins lying in the axis of rotation.

9. Dishes basket (1) according to any one of claims 6 to 8, **characterised in that** the support plate (10) comprises at least one abutment means (13), which for parts of a folding prong row (4a, 4b) forms abutments for limitation of the pivot angle.

10. Dishes basket (1) according to claim 9, **characterised in that** a respective detent lug (15a, 15b) for each folding prong row (4a 4b) is provided in the support plate (10), which lug ensures fixing of the folding prong rows (4a, 4b) in a first pivot position in which the prongs of each folding prong row (4a, 4b) are oriented substantially vertically.

11. Dishes basket (1) according to any one of the preceding claims, **characterised in that** the prongs (2) of a folding prong row (4a, 4b) have a crank (16) so that the prongs of all folding prong rows (4a, 4b) in the first position come to lie along the axis of rotation in one line and orientation.

12. Dishes basket (1) according to any one of the preceding claims, **characterised in that** the prongs (3a, 3b) of each of the folding prong rows (4a, 4b) are regularly spaced apart from one another and the prongs (3a, 3b) of the respective folding prong rows are arranged in alternation with the same spacing from one another.

13. Dishes basket (1) according to any one of the preceding claims, **characterised in that** associated with each holding device (2) is a mounting plate (10) in order to hold the folding prong rows (4a, 4b) of the holding device (2) and to limit the pivot angle.

14. Dishes basket (1) according to any one of the preceding claims, **characterised in that** the holding device (2) is formed over the inner length of the dishes basket (1).

15. Dishes basket (1) according to any one of claims 1 to 13, **characterised in that** the holding device (2) is divided over the inner length into a first holding device (2) and a second holding device (2) each with at least two folding prong rows (4a, 4b), which are pivotably independently of one another between the different pivot positions.

16. Dishes basket (1) according to any one of the preceding claims, **characterised in that** the dishes basket (1) is arranged as a lower basket in a dishwasher.

17. Dishes basket (1) according to any one of the preceding claims, **characterised in that** the dishes basket (1) is arranged as a upper basket in a dishwasher.

18. Dishwasher, particularly domestic dishwasher with a dishes basket (1) according to any one of the preceding claims.

## Revendications

1. Panier à vaisselle (1) destiné à loger une pluralité de pièces de vaisselle différentes, notamment dans un lave-vaisselle, comprenant un dispositif de maintien (2) semblable à un râteau, composé d'une pluralité d'ardillons (3a, 3b) qui sont rabattables entre différentes positions de pivotement, le dispositif de maintien (2) étant formé par au moins deux rangées d'ardillons rabattables (4a, 4b) qui sont rabattables entre les différentes positions de pivotement indépendamment les unes des autres, **caractérisé en ce que** les ardillons (3a, 3b) des deux rangées d'ardillons rabattables (4a, 4b), dans une première position de pivotement, sont disposés en étant redressés à peu près verticalement et en une rangée, de sorte qu'un écart moindre est formé entre deux ardillons rabattables (3a, 3b) situés sur un axe longitudinal, et **en ce que**, dans une seconde position de pivotement, une des rangées d'ardillons rabattables (4b) est rabattue, de sorte que ses ardillons (3b) viennent se poser de manière à peu près horizontale au-dessus d'un grillage (6) du panier à vaisselle (1), sur quoi un écart plus grand est formé en raison des ardillons (3a) restant encore en position verticale redressée de l'autre rangée d'ardillons rabattables (4a), lequel écart est fonction de la disposition des ardillons (3a) de l'autre rangée d'ardillons rabattables (4a).

2. Panier à vaisselle (1) selon la revendication 1, **caractérisé en ce que** chaque rangée d'ardillons rabattables (4a, 4b) présente un propre axe de rotation.

3. Panier à vaisselle (1) selon la revendication 2, **caractérisé en ce que** les axes de rotation (5a, 5b) des rangées d'ardillons rabattables (4a, 4b) sont décalés en direction verticale l'un par rapport à l'autre.

4. Panier à vaisselle (1) selon la revendication 3, **caractérisé en ce que** l'axe de rotation de l'une des rangées d'ardillons rabattables (4a, 4b) est disposé au-dessus d'un grillage (6) du panier à vaisselle (1) et **en ce que** l'axe de rotation de l'autre rangée d'ardillons rabattables (4a, 4b) est disposée en dessous du grillage (6) du panier à vaisselle (1).

5. Panier à vaisselle (1) selon l'une quelconque des revendications précédentes, **caractérisé en ce que** les axes de rotation des rangées d'ardillons rabattables (4a, 4b) sont décalés en direction horizontale l'un par rapport à l'autre.

6. Panier à vaisselle (1) selon l'une quelconque des revendications précédentes, **caractérisé en ce que** le dispositif de maintien (2) resp. les rangées d'ardillons rabattables (4a, 4b) est/sont logé(es) sur au moins une barre (8) définissant une paroi latérale (7) du panier à vaisselle.

7. Panier à vaisselle (1) selon la revendication 6, **caractérisé en ce qu'**une plaque d'appui (10) est ménagée en tant que support des paliers pour chaque dispositif de maintien (2), laquelle est reliée de manière amovible à la paroi latérale du panier à vaisselle (1).

8. Panier à vaisselle (1) selon la revendication 6 ou 7, caractérisé en ce la plaque de support (10) présente un nombre de coussinets (11 a, 11 b) situés dans un axe de rotation respectif, correspondant au nombre de rangées d'ardillons rabattables (4a, 4b), lesquels coussinets sont formés sur la plaque de support et servent au logement de tourillons situés dans l'axe de rotation.

9. Panier à vaisselle (1) selon l'une quelconque des revendications 6 à 8, **caractérisé en ce que** la plaque de support (10) présente au moins un moyen de butée (13), lequel resp. lesquels forme(nt) des butées pour des pièces d'une rangée d'ardillons rabattables (4a, 4b) dans le but de délimiter l'angle de pivotement.

10. Panier à vaisselle (1) selon la revendication 9, **caractérisé en ce qu'**un ergot d'arrêt (15a, 15b) est respectivement ménagé dans la plaque de support (10) pour chaque rangée d'ardillons rabattables (4a, 4b), lequel garantit une fixation des rangées d'ardillons rabattables (4a, 4b) dans une première position de pivotement, dans laquelle les ardillons de chaque rangée d'ardillons rabattables (4a, 4b) sont essentiellement orientés verticalement.

11. Panier à vaisselle (1) selon l'une quelconque des revendications précédentes, **caractérisé en ce que** les ardillons (2) d'une rangée d'ardillons rabattables (4a, 4b) présentent un coude (16), de sorte que les ardillons de toutes les rangées d'ardillons rabattables (4a, 4b), dans la première position de pivotement, viennent se coucher le long de l'axe de rotation dans une ligne et une orientation.

12. Panier à vaisselle (1) selon l'une quelconque des revendications précédentes, **caractérisé en ce que** les ardillons (3a, 3b) de chacune des rangées d'ardillons rabattables (4a, 4b) sont respectivement distancés les uns des autres de manière régulière et **en ce que** les ardillons (3a, 3b) de rangées respectives d'ardillons rabattables sont disposés de manière alternante avec un écart identique les uns par rapport aux autres.

13. Panier à vaisselle (1) selon l'une quelconque des revendications précédentes, **caractérisé en ce qu'**une plaque d'appui (10) est attribuée à chaque dispositif de maintien (2) afin de maintenir les rangées d'ardillons rabattables (4a, 4b) du dispositif de maintien (2) et de délimiter l'angle de pivotement.

14. Panier à vaisselle (1) selon l'une quelconque des revendications précédentes, **caractérisé en ce que** le dispositif de maintien (2) est réalisé sur la longueur intérieure du panier à vaisselle (1).

15. Panier à vaisselle (1) selon l'une quelconque des revendications 1 à 13, **caractérisé en ce que** le dispositif de maintien (2) est divisé sur la longueur intérieure en un premier et un second dispositifs de maintien (2) comprenant respectivement au moins deux rangées d'ardillons rabattables (4a, 4b) qui sont rabattables entre les différentes positions de pivotement indépendamment l'une de l'autre.

16. Panier à vaisselle (1) selon l'une quelconque des revendications précédentes, **caractérisé en ce que** le panier à vaisselle (1) est disposé dans un lave-vaisselle en tant que panier inférieur.

17. Panier à vaisselle (1) selon l'une quelconque des revendications précédentes, **caractérisé en ce que** le panier à vaisselle (1) est disposé dans un lave-vaisselle en tant que panier supérieur.

18. Lave-vaisselle, notamment lave-vaisselle ménager, comprenant un panier à vaisselle (1) selon l'une quelconque des revendications précédentes.
